# EUROPÄISCHE PATENTSCHRIFT

(11) **EP 0 800 606 B1**
(45) Veröffentlichungstag und Bekanntmachung des Hinweises auf die Patenterteilung: **10.03.1999**
(21) Anmeldenummer: 95943179.2
(22) Anmeldetag: 21.12.1995
(51) Int. Cl.: E05B 73/00, A47F 7/024

(54) **DIEBSTAHLSICHERUNGSVORRICHTUNG**
ANTI-THEFT DEVICE
DISPOSITIF ANTIVOL

(30) Priorität: 29.12.1994 DE 9420833 U; 28.04.1995 DE 19515660
(43) Veröffentlichungstag der Anmeldung: 15.10.1997
(73) Patentinhaber: OTT, Reinhold, 70565 Stuttgart (DE)
(72) Erfinder: OTT, Reinhold, 70565 Stuttgart (DE)
(74) Vertreter: Wössner, Gottfried, Dr. Dipl.-Chem.
(86) Internationale Anmeldenummer: EP9505076
(87) Internationale Veröffentlichungsnummer: WO9621073

(56) Entgegenhaltungen:
- WO-A-85/03735
- FR-A- 2 339 373
- GB-A- 279 988
- US-A- 3 602 562
- US-A- 4 212 175
- US-A- 4 480 450

## Beschreibung

Die vorliegende Erfindung betrifft eine Vorrichtung zur mechanischen Sicherung einer Ware gegen Diebstahl, wobei die Vorrichtung ein erstes Halteteil mit einer Befestigungsfläche zur Befestigung an einem Gegenstand, ein zweites Halteteil zur Befestigung an der Ware, ein die beiden Halteteile verbindendes Kabel und den Halteteilen jeweils zugeordnete Verbindungsteile mit hinterschnittenen Abschnitten zur Herstellung einer lösbaren, formschlüssigen Halteverbindung der beiden Halteteile umfaßt.

Derartige Sicherungsvorrichtungen werden vor allem in Ladengeschäften für Radio- und Fernsehgeräte, Videogeräte, Telefonanlagen oder dgl. verwendet, in denen eine große Anzahl von Ausstellungsgeräten betriebs fertig und zur testweisen Benutzung für Kunden bereitgehalten wird. Um Verluste der Geräte oder insbesondere diesen zugeordneter Fernbedienungen zu vermeiden, werden gerade die kleineren Geräte oder die Fernbedienungen mit den genannten Vorrichtungen an einem Gegenstand, wie einem Ausstellungsregal oder einem großen, unhandlichen Gerät, befestigt. Das die beiden Halteteile verbindende Kabel gestattet eine testweise Benutzung des gesicherten Geräts bzw. der gesicherten Ware durch den Kunden. Die Verbindung zu dem Gegenstand erschwert dabei einen Diebstahl der Ware.

Die an der Sicherungsvorrichtung vorgesehenen Verbindungsteile gestatten die Herstellung einer Halteverbindung zwischen den beiden Halteteilen. Hierdurch ist es möglich, die gesicherte Ware für eine ansprechende Präsentation lösbar mit dem zugeordneten Gegenstand zu verbinden.

Es ist eine Vorrichtung zur mechanischen Sicherung einer Ware gegen Diebstahl mit den eingangs genannten Merkmalen bekannt, bei der zwei Halteteile über ein dünnes Kunststoffkabel miteinander verbunden sind. Auf der von dem Gegenstand bzw. der zu sichernden Ware abgewandten Seite der Halteteile sind Verbindungsteile angeordnet, die einerseits durch einen Steg mit schwalbenschwanzförmigem Querschnitt und andererseits durch eine an einer Stirnseite offene, komplementäre Nut gebildet sind. Zur Herstellung der Halteverbindung zwischen den Halteteilen ist das stegartige Verbindungsteil längs in die Ausnehmung und parallel zu einer Befestigungsfläche des am Gegenstand zu befestigenden Halteteils einschiebbar.

Hierbei ist nachteilig, daß das Herstellen der Halteverbindung ein verhältnismäßig genaues Einführen des stegartigen Verbindungsteils in die Ausnehmung erfordert. Weiterhin ist zu berücksichtigen, daß oftmals die gesamte Vorrichtung von der zu sichernden Ware bei hergestellter Halteverbindung überdeckt ist. So ergibt sich der weitere Nachteil, daß ein Kunde zum Lösen der Halteverbindung, insbesondere wenn das erste Halteteil an einer vertikal verlaufenden Oberfläche eines Gegenstandes befestigt ist, versucht, die Ware mit einer von der Oberfläche des Gegenstandes weg gerichteten Kraft aufzunehmen, wodurch das üblicherweise am Gegenstand festgeklebte erste Halteteil sehr leicht von dem Gegenstand abgerissen wird. Dementsprechend hält die bekannte Vorrichtung einer häufigen Benutzung nicht stand.

Weiterhin ist eine Vorrichtung zur mechanischen Sicherung einer Ware gegen Diebstahl bekannt, bei der die beiden Halteteile über eine dünne Stahllitze miteinander verbunden sind. Die Vorrichtung weist Verbindungsmittel zur Herstellung einer lösbaren Halteverbindung auf, die durch sogenannte Klettverschlüsse gebildet sind, die jeweils auf der von dem Gegenstand bzw. der zu sichernden Ware abgewandten Seite der Halteteile angeordnet sind.

Hierbei ergeben sich die Nachteile, daß ein Lösen der Klettverbindung zwischen den Halteteilen eine beträchtliche Ablösekraft erfordert, die bei einem häufigen Gebrauch der Vorrichtung zu einer Beeinträchtigung der Verbindung zwischen dem Halteteil und der zu sichernden Ware oder dem Gegenstand führen kann, und daß die Klettverschlüsse keine definierte relative Position der beiden Halteelemente in ihrem verbundenen Zustand relativ zueinander vorgeben, wodurch die Herstellung einer ordnungsgemäßen Halteverbindung zwischen den Halteteilen gerade dem Kunden Schwierigkeiten bereitet, was zu einer Beschädigung der gesicherten Ware durch ein ungewolltes Lösen der Halteverbindung führen kann. Außerdem ist die Klettverbindung nicht sehr belastbar.

Der Erfindung liegt die Aufgabe zugrunde, eine Vorrichtung zur mechanischen Sicherung einer Ware gegen Diebstahl zu schaffen, die eine besonders einfache Handhabung und das Herstellen einer sicheren Halteverbindung ermöglicht.

Diese Aufgabe wird bei einer Vorrichtung mit den eingangs genannten Merkmalen erfindungsgemäß dadurch gelöst, daß mindestens eines der Verbindungsteile einen hinterschnittenen Abschnitt mit einer zur Befestigungsfläche derart geneigten Auflauffläche umfaßt, daß die Halteverbindung mittels einer senkrecht zur Befestigungsfläche wirkenden Lösekraft lösbar ist.

Aufgrund der erfindungsgemäßen Gestaltung ist es möglich, das erste Halteteil an einer vertikal verlaufenden Oberfläche eines Gegenstandes so zu befestigen, daß die zum Lösen der Halteverbindung erforderliche Relativbewegung des zweiten Halteteils zum ersten gegenüber der Horizontalen schräg aufwärts verläuft. Dementsprechend wirkt die Gewichtskraft des zweiten Halteteils und einer von diesem gehaltenen Ware einem ungewollten Lösen der Halteverbindung zwischen den Halteteilen entgegen, da die Gewichtskraft aufgrund der geneigten Auflauffläche eine der Lösebewegung entgegengesetzte Kraftkomponente verursacht. Weiterhin kommt diese Anordnung dem intuitiven Verhalten des Kunden entgegen, die Ware vom Gegenstand weg direkt zu sich zu bewegen. Die erfindungsgemäße Lösung führt nämlich dazu, daß bei einer in Richtung der Flächennormale der Befestigungsfläche des ersten Halteteils auf das zweite Halteteil einwirkenden Lösekraft, also bei einer vom Gegenstand weg gerichteten Lösekraft, eine Kraftkomponente in Richtung der Neigung der Auflauffläche resultiert, die zu einer in dieser Richtung verlaufenden Lösebewegung des zweiten Halteteils bezüglich des ersten führt. Dementsprechend ergibt sich ein sehr einfaches Lösen der Halteverbindung, selbst wenn die gesamte Vorrichtung von der zu sichernden Ware bei hergestellter Halteverbindung zum Gegenstand überdeckt sein sollte.

In bevorzugter Ausgestaltung beträgt der von der Auflauffläche und der Befestigungsfläche eingeschlossene Neigungswinkel 25 bis 60°. So ergibt sich eine gute Sicherung gegen ein ungewolltes Lösen der Halteverbindung, wenn z.B. ein Kunde an eine von der Sicherungsvorrichtung gehaltene Ware unabsichtlich stößt, und zudem wird ein verhältnismäßig leichtes Lösen der Halteverbindung mit diesem Neigungsbereich ermöglicht, wobei die Verbindung des ersten Halteteils zum Gegenstand nicht überlastet wird.

Eine besonders bevorzugte Ausführungsform zeichnet sich dadurch aus, daß die hinterschnittenen Abschnitte jeweils derart an Randbereichen der Verbindungsteile angeordnet sind, daß die Halteverbindung durch eine im wesentlichen parallel zur Befestigungsfläche verlaufende Relativbewegung der Halteteile herstellbar ist. So ergibt sich ein sehr einfaches Herstellen der Halteverbindung, indem das zweite Teil durch eine im wesentlichen parallel zur Oberfläche des Gegenstandes verlaufende Bewegung am ersten Halteteil einhängbar ist. Zudem kann die Halteverbindung sowohl in Richtung der Neigung der Auflauffläche als auch entgegen der genannten Einhängerichtung gelöst werden, so daß auch das Lösen der Halteverbindung vereinfacht wird.

Eine sehr hoch belastbare Halteverbindung ergibt sich dadurch, daß eines der Verbindungsteile zwei hinterschnittene Auflaufflächen umfaßt, deren Ebenen winklig zueinander verlaufende Spurgeraden in der Ebene der Befestigungsfläche haben. Bei einer etwa vertikalen Ausrichtung der Winkelhalbierenden zwischen den Spurgeraden wird so eine besonders stark durch Kippmomente belastbare Halteverbindung ermöglicht, wobei sich die beiden Verbindungsteile insbesondere über die gesamte Längserstreckung der Auflaufflächen hintergreifen.

In einer Variante ist die V-Form dadurch modifiziert, daß diese im Bereich ihrer Spitze abgeflacht ist, so daß drei hinterschnittene Auflaufflächen gebildet sind. Hierdurch werden scharfe Ecken und Kanten weitgehend vermieden, so daß auch bei einer hervorstehenden Ausbildung keine Verletzungsgefahr besteht.

Eine besonders bevorzugte Ausführungsvariante sieht hierbei vor, daß die zwei Auflaufflächen V-förmig zueinander angeordnet sind. So bilden die Auflaufflächen für das komplementär dazu ausgebildete Verbindungsteil eine Einführschräge, die das Herstellen der Halteverbindung weiter erleichtert.

Vorzugsweise beträgt der Schnittwinkel der Spurgeraden dabei 50 bis 80°. Dies führt zu einer sehr kippstabilen, jedoch auch leicht lösbaren Halteverbindung zwischen den Halteteilen.

Eine besonders einfache Herstellung der Vorrichtung ergibt sich dadurch, daß die Verbindungsteile jeweils einstückig mit den Halteteilen ausgebildet sind. Alternativ können die Verbindungsteile jedoch auch getrennt von den Halteteilen hergestellt und nachträglich an den letzteren angeordnet sein.

Eine besonders bevorzugte Ausgestaltung zeichnet sich dadurch aus, daß die Verbindungsteile im wesentlichen starr ausgebildet sind. Hierdurch ergibt sich neben einer einfachen Herstellung eine besonders hohe Belastbarkeit der Halteverbindung, da die Verbindungsteile nicht nachgiebig sind. Zudem ergibt sich eine sehr hohe Lebensdauer der Vorrichtung auch bei einem häufigen Gebrauch derselben, da eine Ermüdung von beispielsweise beim Herstellen und Lösen der Halteverbindung elastisch verformten Abschnitten entfällt.

Dadurch, daß das zweite Halteteil eine Befestigungsfläche zur Befestigung an der Ware umfaßt und die Befestigungsflächen der beiden Halteteile bei hergestellter Halteverbindung parallel und voneinander abgewandt sind, wird erreicht, daß die Oberflächen der Ware und des Gegenstandes, an denen die Halteteile mittels der Befestigungsflächen befestigt sind, bei hergestellter Halteverbindung immer parallel zueinander verlaufen. So ergibt sich eine einheitliche Ausrichtung der gesicherten Ware bei hergestellter Halteverbindung. Dies ist einer ansprechenden Präsentation der Ware zuträglich.

Eine weitere Ausführungsalternative ergibt sich dadurch, daß die Verbindungsteile so ausgebildet sind, daß die Halteteile miteinander verrastbar sind. Dies kann beispielsweise dadurch realisiert werden, daß die Verbindungsteile mindestens einen federnden, hinterschnittenen Abschnitt umfassen. Das verrastete Halteteil ergibt den Vorteil, daß ein ungewollten Lösen der Halteverbindung, wenn beispielsweise ein Kunde aus Versehen an die gesicherte Ware stößt, weitgehend vermieden wird. Somit wird die Häufigkeit von Beschädigungen der Waren reduziert.

In einer weiteren Ausführungsvariante ist vorgesehen, daß ein Verbindungsteil Randabschnitte umfaßt, die das andere Verbindungsteil bei hergestellter Halteverbindung mehrseitig mit seitlichem Spiel übergreifen. So wird die Herstellung einer Halteverbindung zwischen den Verbindungsteilen selbst bei verschiedenen Drehlagen der Sicherungsvorrichtung ermöglicht. Das seitliche Spiel ist erforderlich, um im Hinblick auf die hinterschnittenen Abschnitte ein einfaches Herstellen und Lösen der Halteverbindung zu ermöglichen.

Nachfolgend wird die Erfindung anhand der Zeichnung dreier Ausführungsbeispiele näher erläutert. Es zeigen:
- Fig. 1: eine seitliche Ansicht einer ersten Ausführungsform einer Sicherungsvorrichtung bei gelöster Halteverbindung mit einer Schnittdarstellung eines zweiten Halteteils;
- Fig. 2: eine Draufsicht auf die Vorrichtung nach Fig. 1 bei hergestellter Halteverbindung;
- Fig. 3: eine seitliche Ansicht einer zweiten Ausführungsform einer Sicherungsvorrichtung mit getrennten Halteteilen;
- Fig. 4: eine Schnittdarstellung der Vorrichtung nach Fig. 3 mit sich gegenüberstehenden Halteteilen; und
- Fig. 5: eine perspektivische Ansicht einer dritten Ausführungsform einer Sicherungsvorrichtung mit getrennten Halteteilen.

Fig. 1 zeigt eine erfindungsgemäße Vorrichtung 10 zur mechanischen Sicherung einer nicht dargestellten Ware gegen Diebstahl. Die Vorrichtung 10 umfaßt ein erstes Halteteil 12 und ein zweites Halteteil 14, die mit einem Kabel 16 in Form eines flexiblen, teilweise helixartigen Kunststoffkabels miteinander verbunden sind.

Der Draufsicht nach Fig. 2 ist zu entnehmen, daß die beiden Halteteile 12 und 14 jeweils im wesentlichen die Form eines flachen Quaders aufweisen.

Das erste Halteteil 12 ist für eine Befestigung an einem Gegenstand, wie einem größeren Gerät, einem Warenregal oder dgl., vorgesehen. Hierzu umfaßt das erste Halteteil 12 an einer Flachseite eine Befestigungsfläche 18, auf der eine Haftschicht 20 aufgeklebt ist, wie Fig. 1 zu entnehmen ist.

Ebenso weist das zweite Halteteil 14 an einer Flachseite eine Befestigungsfläche 18 mit einer Haftschicht 20 auf, die einer Befestigung einer nicht dargestellten, zu sichernden Ware dient.

Im Ausführungsbeispiel ist die Haftschicht 20 jeweils durch ein doppelseitiges Klebeband gebildet.

Das erste Halteteil 12 weist auf seiner der Befestigungsfläche 18 abgewandten Flachseite ein erstes Verbindungsteil 22 auf. Dieses ist einstückig mit dem Halteteil 12 ausgebildet.

Das erste Verbindungsteil 22 weist im wesentlichen die Form eines flachen Quaders auf, wobei das Verbindungsteil 22 an einer Flachseite in das erste Halteteil 12 übergeht.

Da bei dem dargestellten Ausführungsbeispiel sowohl das erste Halteteil 12, das zweite Halteteil 14 als auch das erste Verbindungsteil 22 jeweils im wesentlichen in der Form eines flachen Quaders ausgebildet sind, werden die Schmalseiten der Quaderform einheitlich mit a, b, c und d bezeichnet, wobei a und c jeweils die Längsseiten sowie b und d jeweils die Kopfseiten der Quader bezeichnen, wie dies Fig. 2 zu entnehmen ist.

Das erste Verbindungsteil 22 ist mit seinen Seiten a bis d parallel verlaufend zu den entsprechenden Seiten des ersten Halteteils 12 angeordnet. Ausgehend von der umlaufenden Kante 24 der dem ersten Halteteil 12 abgewandten Flachseite des Verbindungsteils 22 weist das letztere an seinen Seiten a, b und c eine Einführschräge 26 auf, so daß sich das Verbindungsteil 22 an den Seiten a, b und c in Richtung zum Halteteil 12 pyramidenstumpfartig verbreitert. Hieran schließt sich an den drei Seiten a, b und c des Verbindungsteils 22 ein hinterschnittener Abschnitt 28 an, der mit der Einführschräge 26 an den Seiten a, b und c eine gemeinsame Kante 30 bildet. An den hinterschnittenen Abschnitt schließt sich bis zum ersten Halteteil 12 ein gerader Abschnitt 32 mit einem konstanten rechteckigen Querschnitt an. Die Einführschräge 26 sowie die Abschnitte 28 und 32 sind an jeder der Seiten a, b und c durch ebene Flächenabschnitte gebildet. Die dem Verbindungskabel 16 zugewandte Kopfseite 22d des ersten Verbindungsteils 22 verläuft senkrecht zur Befestigungsfläche 18 des ersten Halteteils 12.

Das zweite Halteteil 14 weist ein zweites Verbindungsteil 34 auf, das bei dem dargestellten Ausführungsbeispiel durch eine im wesentlichen die Form eines flachen Quaders aufweisende Ausnehmung auf der der Befestigungsfläche 18 abgewandten Seite des zweiten Halteteils 14 gebildet ist. Diese quaderförmige Ausnehmung und damit das zweite Verbindungsteil 34 ist im wesentlichen komplementär zu dem ersten Verbindungsteil 22 ausgebildet. Die Seiten a bis d der Quaderform verlaufen wiederum parallel zu den entsprechenden Seiten des vom zweiten Halteteils 14 gebildeten Quaders.

Das zweite Verbindungsteil 34 umfaßt einen Randabschnitt 36, der die gebildete Ausnehmung an allen Seiten a bis d begrenzt. Der Randabschnitt 36 weist am freien, der Befestigungsfläche 18 des Halteteils 14 abgewandten Ende eine innere umlaufende Kante 38 auf. Ausgehend von dieser Kante 38 weist der Randabschnitt 36 einen geraden Wandabschnitt 40 an seiner Innenwandung an allen Seiten a bis d auf, der senkrecht zur Befestigungsfläche 18 verläuft. Es schließt sich ein hinterschnittener Abschnitt 42 an, der an den Seiten a, b und c der Innenwandung des Randabschnitts 36 bzw. des zweiten Verbindungsteils 34 ausgebildet ist. Dieser hinterschnittene Abschnitt 42 entspricht in seiner Neigung und Erstreckung im wesentlichen dem hinterschnittenen Abschnitt 28 des ersten Verbindungsteils 22. Der hinterschnittene Abschnitt 42 führt zu einer Vergrößerung des lichten Querschnitts in Richtung zur Befestigungsfläche 18 des zweiten Halteteils 14.

An den hinterschnittenen Abschnitt 42 schließt sich ein schräger Abschnitt 44 an, der eine gegenläufige Neigung aufweist und entsprechend an den Seiten a, b und c ausgebildet ist. Die Abschnitte 42 und 44 weisen an den Seiten a, b und c eine gemeinsame Kante 46 auf. Mit seiner gegenüberliegenden Kante geht der Abschnitt 44 in den Boden 48 der vom zweiten Verbindungsteil 34 gebildeten Ausnehmung über. Dieser verläuft parallel zur Befestigungsfläche 18 des Halteteils 14.

Die dem Kabel 16 benachbarte Innenseite 36d des Randabschnitts 36 ist entsprechend der Kopfseite 22d des ersten Verbindungsteils 22 vertikal zur Befestigungsfläche 18 verlaufend und eben ausgebildet.

Beim dargestellten Ausführungsbeispiel sind die hinterschnittenen Abschnitte 28, 42 sowie die Einführschräge 26 und der Abschnitt 44 jeweils im wesentlichen im gleichen Winkel geneigt. Jedoch können auch unterschiedliche Neigungen, die zudem in Abhängigkeit von den Seiten a, b, c variieren können, vorgesehen sein.

Nachfolgend wird die gegenseitige Anpassung der beiden Verbindungsteile 22 und 34 anhand der Fig. 1 und 2 erläutert. Fig. 2 zeigt eine Draufsicht auf das mit dem ersten Halteteil 12 verbundene zweite Halteteil 14. Hierbei sind die für die räumliche Anpassung wesentlichen Kanten der beiden Verbindungsteile 22 und 34 gestrichelt dargestellt. Die Herstellung der Verbindung wird später im einzelnen beschrieben.

Die sich über die drei Seiten a, b und c des ersten Verbindungsteils 22 erstreckende Kante 30 bildet zusammen mit der Kopfseite 22d den größten Querschnitt des hervorspringenden ersten Verbindungsteils 22. Das zweite Verbindungsteil 22 weist demgegenüber einen um einen geringen Spielraum vergrößerten minimalen lichten Querschnitt im Bereich der Kante 38 des Randabschnitts 36 und im Bereich des Wandabschnitts 40 auf. Da zudem die Tiefe der vom zweiten Verbindungsteil 34 gebildeten Ausnehmung an die Höhe des hervorspringenden ersten Verbindungsteils 22 angepaßt ist, also die beiden Verbindungsteile 22 und 34 sich in ihrer jeweiligen Erstreckung senkrecht zu den Befestigungsflächen 18 entsprechen, ist es möglich, das erste Verbindungsteil 22 in das zweite Verbindungsteil 34 vollständig einzuführen.

Das Herstellen der Halteverbindung zwischen den beiden Halteteilen 12 und 14, also das Anordnen einer an dem zweiten Halteteil 14 mittels der Haftschicht 20 befestigten zu sichernden Ware an einem das erste Halteteil 12 mittels der zugeordneten Haftschicht 20 tragenden Gegenstand, erfolgt durch eine im wesentlichen senkrecht zu den Befestigungsflächen 18 verlaufende Bewegung in Richtung des Pfeils 50. Dabei sind die beiden Befestigungsflächen 18 und damit die beiden Halteteile 12 und 14 im wesentlichen parallel zueinander ausgerichtet. Beim Heranbewegen des zweiten Halteteils 14 an das erste Halteteil 12 erfolgt durch die Einführschräge 26 des ersten Verbindungsteils 22 und der darauf stoßenden Kante 38 des zweiten Verbindungsteils 34 eine automatische Zentrierung bzw. relative Ausrichtung des zweiten Halteteils 14 zum ersten Halteteil 12. Beim weiteren Heranführen des Halteteils 14 an das Halteteil 12 gleitet der gerade Abschnitt 40 des zweiten Verbindungsteils 34 über die Kante 30 und die Kopfseite 22d des ersten Verbindungsteils 22. Da ein gewisses Spiel zwischen den beiden Verbindungsteilen 22 und 34 vorhanden ist, erfolgt das Herstellen der Halteverbindung leichtgängig. Schließlich stößt das freie Ende des Randabschnitts 36 des zweiten Verbindungsteils 34 auf das erste Halteteil 12 und begrenzt die Bewegung in Richtung des Pfeils 50.

Nachfolgend wird der häufig vorkommende Fall beschrieben, daß das erste Verbindungsteil 12 an einer vertikal verlaufenden Oberfläche des nicht dargestellten Gegenstandes mit seiner Haftschicht 20 aufgeklebt und hierbei so ausgerichtet ist, daß die Seite b oben liegt und horizontal verläuft.

Nach dem vorangehend beschriebenen Zusammenfügen der beiden Halteteile 12 und 14, so daß der Randabschnitt 36 des zweiten Verbindungsteils 34 das vorspringende erste Verbindungsteil 22 allseitig übergreift, bewirkt die Gewichtskraft eine Verschiebung des zweiten Halteteils 14 bezüglich des ersten Halteteils 12 gemäß Pfeil 52 nach unten. Dies führt dazu, daß sich die hinterschnittenen Abschnitte 28 und 42 im Bereich der oberen Seite b hintergreifen und die Seite b der vom Randabschnitt 36 gebildeten Innenwandung auf der Kopfseite b des ersten Verbindungsteils 22 zur Anlage kommt. So ergibt sich eine formschlüssige Verbindung zwischen den beiden Halteteilen 12 und 14, die aufgrund der starren Ausbildung der beiden Verbindungsteile 22 und 34 auch sehr belastbar ist. Damit ist das zweite Halteteil 14 am ersten eingehängt. Der Hintergriff der beiden hinterschnittenen Abschnitte 28 und 42 verhindert ein Abgleiten des zweiten Verbindungsteils 34 vom ersten Verbindungsteil 22 entgegen der Richtung des Pfeils 50. Somit ergibt sich eine sichere Halteverbindung zwischen den beiden Halteteilen 12 und 14, die gegen ein ungewolltes Lösen gesichert ist.

Eine wesentliche Idee der Erfindung ist nun darin zu sehen, daß der hinterschnittene Abschnitt 28 und der hinterschnittene Abschnitt 42 jeweils eine schräg zur Richtung des Pfeils 50, also schräg zur Bewegungsrichtung zur Herstellung der Halteverbindung verlaufende Auflauffläche 54 bilden, die im Bereich der oberen Seite b eine Flächennormale 56 mit einer vertikalen Komponente aufweist. Diese Ausrichtung der beiden hinterschnittenen Auflaufflächen 54 ermöglicht ein Lösen des Hintergriffs im wesentlichen durch eine der Richtung des Pfeils 50 entgegengesetzte Lösebewegung des zweiten Halteteils 14. Die Ausrichtung der im Ausführungsbeispiel vorgesehenen zwei Auflaufflächen 54 führt beim Aufbringen einer Kraft entgegensetzt zur Richtung des Pfeils 50 zu einer Lösebewegung mit einer geringen vertikalen Komponente, die zu einer Überwindung des Hintergriffs der hinterschnittenen Abschnitte 28 und 42 führt. Somit ergibt sich ein für den Kunden einfaches Lösen der gesicherten Ware aus der Halteverbindung mit dem ersten Halteteil 12 am Gegenstand, indem der Kunde lediglich eine zu ihm gerichtete bzw. von der Oberfläche des zugeordneten Gegenstandes weg weisende Lösekraft aufbringt. Die Gewichtskraft der gesicherten Ware und des zweiten Halteteils 14 wirkt der Aufwärtsbewegung beim Lösen der Halteverbindung entgegen, so daß ein unbeabsichtigtes Lösen verhindert wird und damit ungewollte Beschädigungen einer am zweiten Halteteil 14 befestigten Ware weitgehend vermieden werden.

Fig. 2 zeigt die beiden Halteteile 12 und 14 bei hergestellter Halteverbindung, wobei das Halteteil 12 an einer vertikal verlaufenden Oberfläche mit vertikal ausgerichteten Längsseiten a und c befestigt ist. Entsprechend hängt sich das zweite Halteteil 14 mit seiner Kopfseite b des zweiten Verbindungsteils 34 am ersten Verbindungsteil 22 des ersten Halteteils 12 oben ein. Das Verbindungskabel 16 ist dabei jeweils an den unteren Kopfseiten d der beiden Halteteile 12 und 14 befestigt und hängt in einem etwa halbkreisförmigen Bogen herunter.

Entsprechend dem geschilderten Fall der vertikalen Anbringung mit vertikaler Ausrichtung der Längsseiten a und c der erfindungsgemäßen Vorrichtung 10 ist es mit dem beschriebenen Ausführungsbeispiel auch möglich, das Halteteil 12 an einer im wesentlichen vertikalen oder auch geneigt verlaufenden Oberfläche des nicht dargestellten Gegenstandes mit horizontal ausgerichteten Längsseiten a und c zu befestigen. Dies kann beispielsweise dann erforderlich sein, wenn der Gegenstand ein sehr flaches Gehäuse aufweist, dessen vertikale Seiten eine vertikale Erstreckung haben, die wesentlich geringer als die Längserstrekkung des ersten Halteteils 12 ist. In diesem Fall empfiehlt sich eine horizontal verlaufende Anordnung des ersten Halteteils 12 am Gegenstand.

Dadurch, daß die hinterschnittenen Abschnitte 28 und 42 hier an den winklig zueinander stehenden Seiten a, b und c der beiden Verbindungsteile 22 und 34 vorgesehen sind, ergibt sich auch bei einer quer verlaufenden Ausrichtung der Längsseiten a und c, wobei wahlweise eine der Längsseiten a, c oben angeordnet sein kann, in dem am Gegenstand befestigten Zustand eine Halteverbindung wie im bereits vorangehend beschriebenen Fall mit einem entsprechenden Herstellen und Lösen der Verbindung. Der einzige Unterschied besteht darin, daß die hinterschnittenen Abschnitte 28 und 42 im Bereich der jeweils oben liegenden Längsseite a oder c miteinander in Eingriff kommen. Es ergeben sich auch die gleichen Bewegungsabläufe und die gleichen Vorteile, also immer eine einfach herzustellende, sichere Halteverbindung, die auch wieder einfach gelöst werden kann, wie bei der eingangs beschriebenen Ausrichtung.

Es ist zudem selbstverständlich, daß das Halteteil 12 neben einer Anbringung an vertikal verlaufenden Oberflächen des Gegenstandes auch an schrägen oder horizontal verlaufenden Oberflächen anbringbar ist. In jedem Fall ist eine sichere Halteverbindung zwischen den beiden Halteteilen herstellbar. Mit Ausnahme einer oben liegenden, waagrechten Ausrichtung der dem Verbindungskabel 16 zugewandten Kopfseite d des Halteteils 12 ist somit die dargestellte Ausführungsform 10 mit ihrem Halteteil 12 in beliebiger Ausrichtung an dem Gegenstand befestigbar und somit universell einsetz- und verwendbar. Bei Bedarf kann aber auch die Seite b beispielsweise die hinterschnittenen Abschnitte 28, 42 aufweisen, so daß selbst bei einer oben liegenden, horizontalen Ausrichtung dieser Seite eine sichere Halteverbindung zwischen den Halteteilen 12 und 14 herstellbar ist.

Aufgrund der vorzugsweise starren Ausbildung der Verbindungsteile 22 und 34 ergibt sich eine hohe Lebensdauer der erfindungsgemäßen Vorrichtung 10 auch bei einem häufigen Gebrauch derselben. Weiterhin ist gerade beim Lösen der Halteverbindung zwischen den beiden Halteteilen 12 und 14 eine relativ geringe Lösekraft erforderlich, so daß die mittels der Haftschicht 20 hergestellten Klebeverbindungen zwischen dem ersten Halteteil 12 und dem Gegenstand sowie dem zweiten Halteteil 14 und der zu sichernden Ware wenig belastet und daher sehr haltbar sind.

Die Fig. 3 und 4 zeigen eine zweite Ausführungsform einer erfindungsgemäßen Vorrichtung 60 zur mechanischen Sicherung einer nicht dargestellten Ware gegen Diebstahl. Die Vorrichtung 60 umfaßt wiederum ein erstes Halteteil 62 und ein zweites Halteteil 64, die mit einem flexiblen Kabel 66 verbunden sind.

Ebenso wie bei der ersten Ausführungsform weisen die Halteteile 62 und 64 jeweils im wesentlichen die Form eines flachen Quaders auf, wobei das erste Halteteil 62 für eine Befestigung an einem Gegenstand vorgesehen ist und hierzu an einer Flachseite eine Befestigungsfläche 68 mit einer aufgeklebten Haftschicht 70 aufweist. Das zweite Halteteil 64 weist ebenfalls an einer Flachseite eine Befestigungsfläche 68 mit einer Haftschicht 70 auf, die einer Befestigung einer nicht dargestellten, zu sichernden Ware dient.

Auch hier sind beide Haftschichten 70 durch ein beidseitig klebendes Klebeband gebildet.

Das erste Halteteil 62 weist auf seiner der Befestigungsfläche 68 abgewandten Flachseite ein erstes Verbindungsteil 72 auf, das einstückig mit dem Halteteil 62 ausgebildet ist.

Das Verbindungsteil 72 ist plattenförmig ausgebildet und weist im wesentlichen die gleiche, flache Quaderform wie das erste Halteteil 62 auf. Das erste Verbindungsteil 72 weist eine Ausnehmung 74 auf, die im wesentlichen dem flachen Stumpf einer dreiseitigen, unregelmäßen Pyramide entspricht, deren Grundfläche der Flachseite des ersten Halteteils 62 zugewandt ist. Die Ausnehmung 74 ist am Seitenrand des Verbindungsteils 72 angeordnet, und zwar an einer Stirnseite 76, die der Befestigungsstelle des Kabels 66 am ersten Halteteil 62 gegenüberliegt. Die Kopffläche des Pyramidenstumpfs liegt in der dem ersten Halteteil 62 abgewandten Flachseite des ersten Verbindungsteils 72, so daß das letztere die Ausnehmung 74 durch zwei hinterschnittene Abschnitte 78 begrenzt, die V-förmig zueinander und geneigt zur Flachseite verlaufende Auflaufflächen 79 bilden.

Das zweite Halteteil 64 weist auf seiner der Befestigungsfläche 68 gegenüberliegenden Flachseite ein einstückig mit diesem verbundenes zweites Verbindungsteil 84 auf, das als ein flacher Stumpf einer unregelmäßigen, dreiseitigen Pyramide ausgebildet ist, der an seiner Kopffläche mit der Flachseite des zweiten Halteteils 64 verbunden ist. Das zweite Verbindungsteil 84 ist im wesentlichen komplementär zum ersten Verbindungsteil 72 ausgebildet, entspricht also ungefähr in seiner Form der Ausnehmung 74. Des weiteren ist das zweite Verbindungsteil 84 am zweiten Halteteil 64 korrespondierend zur Ausnehmung 74 am ersten Halteteil 62 angeordnet, das hervorspringende zweite Verbindungsteil 84 erstreckt sich also ausgehend von einer Stirnseite 86 des zweiten Halteteils 64, die einer Befestigungsstelle des Kabels 66 am zweiten Halteteil 64 gegenüberliegt, mit aufeinander V-förmig zulaufenden Seitenflächen zur Mitte der Flachseite des zweiten Halteteils 64 hin. Diese Seitenflächen stellen hinterschnittene Abschnitte 88 dar, die zur Flachseite des zweiten Halteteils 64 und damit auch zu dessen Befestigungsfläche 68 geneigte Auflaufflächen 89 bilden.

Die Halteteile 62 und 64 mit ihren jeweiligen Verbindungsteilen 72 und 84 sind jeweils einstückig aus Kunststoff gespritzt, so daß eine einfache Herstellung der Vorrichtung 60 ermöglicht wird.

Da sowohl die Verbindungsteile 72 und 84 als auch die Halteteile 62 und 64 starr ausgebildet sind, ergibt sich kein Verschleiß bei einer Benutzung der Vorrichtung 60, und die Lebensdauer der Vorrichtung 60 ist quasi unbegrenzt.

Nachfolgend wird die Benutzung der erfindungsgemäßen Vorrichtung 60 beschrieben.

Beim Ausführungsbeispiel wird das erste Halteteil 62 mittels seiner Haftschicht 70 auf eine schräg zur Horizontalen oder auf eine vertikal verlaufende Oberfläche eines Gegenstandes zur Befestigung des ersten Halteteils 62 am Gegenstand geklebt. Hierbei wird das erste Halteteil 62 so ausgerichtet, daß die Ausnehmung 74 oben liegt und die der Ausnehmung 74 zugeordnete Stirnseite 76 des ersten Halteteils 62 im wesentlichen horizontal verläuft.

Das zweite Halteteil 64 wird mittels seiner Haftschicht 70 mit einer zu sichernden, nicht dargestellten Ware verbunden.

Zur Herstellung der Halteverbindung zwischen den Halteteilen 62 und 64 wird das zweite Halteteil 64 mit seinem zweiten Verbindungsteil 84 in die vom ersten Verbindungsteil 72 gebildete Ausnehmung 74 eingehängt. Hierzu wird das zweite Halteteil 64 mit seinem zweiten Verbindungsteil 84 voraus und etwa parallel zum ersten Halteteil 62 ausgerichteten Flachseiten zum ersten Verbindungsteil 72 bewegt, bis das zweite Verbindungsteil 84 mit seiner vom zweiten Halteteil 64 abgewandten Kopffläche 90 auf das erste Halteteil 62 im Bereich der Ausnehmung 74 trifft. Diese Relativbewegung zwischen den beiden Halteteilen 62 und 64 erfolgt im wesentlichen senkrecht zu den beiden etwa parallel zueinander gehaltenen Befestigungsflächen 18 der Halteteile 62 und 64 in Richtung des Pfeils 92.

Anschließend gleitet das zweite Halteteil 64 mit seinem zweiten Verbindungsteil 84 am ersten Halteteil 62 im wesentlichen parallel zu den Befestigungsflächen 68 in Richtung des Pfeils 94 nach unten, wobei die spitz aufeinander zulaufenden hinterschnittenen Abschnitte 78, 88 als Einführschräge wirken und das Herstellen eines Hintergriffs zwischen denselben erleichtern. So kommen schließlich die hinterschnittenen Abschnitte 78 und 88 der Halteteile 62 und 64 zur gegenseitigen Anlage und ein Hintergriff zwischen den beiden Verbindungsteilen 72 und 84 ist über die gesamte Längserstreckung der hinterschnittenen Abschnitte 78 und 88 hergestellt. Die so entstehende Halteverbindung der beiden Halteteile 62 und 64 ist sehr belastbar, so daß die am zweiten Halteteil 64 angeordnete Ware sicher von dem das erste Halteteil 62 tragenden Gegenstand gehalten ist.

Zum Lösen der Halteverbindung kann das zweite Halteteil 64 vom ersten Halteteil 62 entgegengesetzt zum Pfeil 94 nach oben bewegt oder aufgrund der Neigung der hinterschnittenen Abschnitte 78 und 88 schräg aufwärts geneigt in Richtung des Pfeils 96 vom ersten Halteteil 62 weg bewegt werden. Dabei legen die Auflaufflächen 79, 89 durch ihre Neigung bezüglich der Befestigungsfläche 68 des ersten Halteteils 62 sowie durch ihre Winkellage zueinander die Neigung der schräg aufwärts gerichteten Lösebewegung 96 fest, unter der sie beim Lösen der Halteverbindung voneinander abgleiten können.

Die erfindungsgemäße zwangsläufige Neigung der Lösebewegung gegenüber einer Flächennormalen der Befestigungsfläche 68 des ersten Halteteils 62 führt dazu, daß bei der bestimmungsgemäßen Anordnung des ersten Halteteils 62 an einer vertikal verlaufenden Oberfläche des Gegenstandes die Gewichtskraft einem Lösen der Halteverbindung entgegenwirkt. So wird ein unbeabsichtigtes Lösen und damit ein ungewolltes Herunterfallen einer vom zweiten Halteteil 64 gehaltenen Ware verhindert.

In bevorzugter Ausgestaltung beträgt der Neigungswinkel der Lösebewegung in Richtung des Pfeils 96 gegenüber der Flächennormalen der Befestigungsfläche 68 35 bis 70°.

Durch die jeweils randseitige Anordnung der hinterschnittenen Abschnitte 78 und 88 an den Verbindungsteilen 72 und 84 wird ermöglicht, daß die Einhängebewegung in Richtung des Pfeils 94 sehr stark von der Lösebewegung in Richtung des Pfeils 96 abweicht. Jedoch kann ein Herstellen und Lösen der Halteverbindung durch eine Relativbewegung der beiden Halteteile 62 und 64 zueinander in einer Richtung erfolgen, die in einem Winkelbereich ^{a} liegt, der von der Lösebewegung in Richtung des Pfeils 96 einerseits und einer entgegen der Einhängerichtung 94 verlaufenden Bewegung andererseits begrenzt ist. Dementsprechend ist es sehr einfach, die Halteverbindung herzustellen, da keine genau definierte Einführrichtung eingehalten werden muß, sondern der genannte Winkelbereich ^{a} für die Relativbewegung zur Verfügung steht.

Die geneigten Auflaufflächen 79, 89 ermöglichen ein Lösen der Halteverbindung durch eine senkrecht zur Befestigungsfläche 68 des ersten Halteteils 62 und von diesem weg gerichtete, auf das zweite Halteteil 64 wirkende Lösekraft. Durch die Neigung ergibt sich eine in Richtung 96 verlaufende Kraftkomponente, die zu einer entsprechenden Lösebewegung des zweiten Halteteils 64 bezüglich des ersten 62 führt. Somit ist die gesicherte Ware vom Kunden durch eine entgegen des Pfeils 92 gerichtete Kraft, also durch eine vom Gegenstand weg gerichtete Kraft, unter Aufhebung der Halteverbindung der beiden Halteteile 62, 64 aufnehmbar.

Im übrigen ergeben sich bei der zweiten Ausführungsform der Vorrichtung 60 die gleichen Vorteile wie bei der ersten.

Fig. 5 zeigt eine dritte Ausführungsform, die der voranstehend beschriebenen zweiten Ausführungsform weitgehend entspricht, so daß die gleichen Bezugszeichen wie für die zweite Ausführungsform verwendet und nachfolgend im wesentlichen nur Unterschiede dargestellt werden.

Bei der dritten Ausführungsform der erfindungsgemäßen Vorrichtung 60 ist das zweite Verbindungsteil 84 am zweiten Halteteil 64 ungefähr plattenförmig ausgebildet, wobei die Plattenebene parallel zur nicht gekennzeichneten Befestigungsfläche und damit parallel zu den Flachseiten des quaderförmigen zweiten Halteteils 64 verläuft, und mit einem ersten, rechteckigen Abschnitt, der sich an die Kopfseite 86 anschließt und über die gesamte Breite der Flachseite des zweiten Halteteils 64 erstreckt, und mit einem sich daran schließenden, ungefähr trapezförmigen Abschnitt versehen. Hierbei schließt sich der trapezförmige Abschnitt mit seiner zur längeren Grundseite korrespondierenden Seitenfläche an den rechteckigen Abschnitt an, und die zu den anderen Seiten des Trapezes korrespondierenden Seitenflächen sind als hinterschnittene Abschnitte 88 ausgebildet, die drei zur Plattenebene geneigte Auflaufflächen 89 bilden, so daß zwei von diesen aufeinander zulaufen und die dazwischenliegende dritte Auflauffläche 89 eine zur Kopfseite 86 parallele Kante aufweist.

Die Ausnehmung 74 des ersten Verbindungsteils 72 am ersten Halteteil 62 ist korrespondierend zu dem genannten trapezförmigen Abschnitt des zweiten Verbindungsteils 84 ausgebildet, so daß das erste Verbindungsteil 72 die Ausnehmung 74 durch drei hinterschnittene Abschnitte 78 begrenzt, die etwa trapezförmig und geneigt zur Flachseite des ersten Halteteils 62 verlaufende Auflaufflächen 79 bilden.

Bei der dritten Ausführungsform schließen sich an die der Kopfseite 76 benachbarten Schmalseiten des ersten Halteteils 62 Verbreiterungsabschnitte 98 an, die jeweils ungefähr quaderförmig ausgebildet sind und sich an der vom ersten Halteteil 62 abgewandten Flachseite des ersten Verbindungsteils 72 senkrecht anschließende, hervorspringende Seitenflächen 100 bilden.

Diese Seitenflächen 100 verlaufen parallel zueinander und weisen einen über die Breite des zweiten Halteteils 64, also die Längserstreckung der Kopfseite 86, um ein gewisses Spiel hinausgehenden Abstand voneinander auf, so daß beim Herstellen der Halteverbindung zwischen den Halteteilen 62 und 64 das letztere mit seinen sich an die Kopfseite 86 anschließenden Längsseiten 102 zwischen die Seitenflächen 100 einführbar ist. Zur Herstellung der Halteverbindung ist bei dem Darstellungsbeispiel nach Fig. 5 das zweite Halteteil 64 zuerst gemäß Pfeil 104 zu wenden, bevor die beiden Verbindungsteile 72 und 84 miteinander in Eingriff gebracht werden, wie dies bereits für die zweite Ausführungsform beschrieben ist.

Die beim Heranbewegen und Einschieben des zweiten Halteteils 64 in das erste Halteteil 62 von den Seitenflächen 100 und den Längsseiten 102 vermittelte Führung erleichtert das Herstellen der Halteverbindung. Zudem bildet diese Führung bei hergestellter Halteverbindung eine sehr gute Sicherung des zweiten Halteteils 64 gegen ein Verdrehen um eine zu den Flachseiten der Halteteile 62, 64 senkrechte Achse, also um eine zur Befestigungsfläche 68 des ersten Halteteils 62 senkrechte Achse.

In Abweichung von der zweiten Ausführungsform ist die erfindungsgemäße Vorrichtung 60 gemäß der dritten Ausführungsform so ausgebildet, daß bei hergestellter Halteverbindung das Halteteil 64 im Bereich seiner Kopfseite 86 und seiner gegenüberliegenden, nicht gekennzeichneten Kopfseite jeweils über das erste Halteteil 62 seitlich hinausragt, wobei das erste Halteteil 62 bei hergestellter Halteverbindung mit seinen seitlichen Verbreiterungsabschnitten 98 über das zweite Halteteil 64 seitlich hinausragt.

Ansonsten stimmt die Vorrichtung 60 nach der dritten Ausführungsform gemäß Fig. 5 mit der beschriebenen zweiten Ausführungsform gemäß den Fig. 3 und 4 überein, wobei eine entsprechende Handhabung und Verwendung vorgesehen sind und die gleichen Vorteile erhalten werden. Bei der Darstellung nach Fig. 5 wurde aus Vereinfachungsgründen das die beiden Halteteile 62 und 64 selbstverständlich verbindende Kabel 66 weggelassen.

## Patentansprüche

1. Vorrichtung zur mechanischen Sicherung einer Ware gegen Diebstahl, wobei die Vorrichtung ein erstes Halteteil mit einer Befestigungsfläche zur Befestigung an einem Gegenstand, ein zweites Halteteil zur Befestigung an der Ware, ein die beiden Halteteile verbindendes Kabel und den Halteteilen jeweils zugeordnete Verbindungsteile mit hinterschnittenen Abschnitten zur Herstellung einer lösbaren, formschlüssigen Halteverbindung der beiden Halteteile umfaßt,
**dadurch gekennzeichnet,**
daß mindestens eines der Verbindungsteile (22, 34; 72, 84) einen hinterschnittenen Abschnitt (28, 42; 78, 88) mit einer zur Befestigungsfläche (18; 68) derart geneigten Auflauffläche (54; 79, 89) umfaßt, daß die Halteverbindung mittels einer senkrecht zur Befestigungsfläche (18; 68) wirkenden Lösekraft lösbar ist.

2. Vorrichtung nach Anspruch 1, dadurch gekennzeichnet, daß der von der Auflauffläche (54; 79, 89) und der Befestigungsfläche (18; 68) eingeschlossene Neigungswinkel 25 bis 60° beträgt.

3. Vorrichtung nach Anspruch 1 oder 2, dadurch gekennzeichnet, daß die hinterschnittenen Abschnitte (28, 42; 78, 88) jeweils derart an Randbereichen der Verbindungsteile (22, 34; 72, 84) angeordnet sind, daß die Halteverbindung durch eine im wesentlichen parallel zur Befestigungsfläche (68) verlaufende Relativbewegung (94) der Halteteile (62, 64) herstellbar ist.

4. Vorrichtung nach einem der voranstehenden Ansprüche, dadurch gekennzeichnet, daß eines der Verbindungsteile (22, 34; 72, 84) zwei hinterschnittene Auflaufflächen (54; 79, 89) umfaßt, deren Ebenen winklig zueinander verlaufende Spurgeraden in der Ebene der Befestigungsfläche (18; 68) haben.

5. Vorrichtung nach Anspruch 4, dadurch gekennzeichnet, daß die zwei Auflaufflächen (79; 89) V-förmig zueinander angeordnet sind.

6. Vorrichtung nach Anspruch 4 oder 5, dadurch gekennzeichnet, daß der Schnittwinkel der Spurgeraden 50 bis 80° beträgt.

7. Vorrichtung nach einem der voranstehenden Ansprüche, dadurch gekennzeichnet, daß die Verbindungsteile (22, 34; 72, 84) jeweils einstückig mit den Halteteilen (12, 14; 62, 64) ausgebildet sind.

8. Vorrichtung nach einem der voranstehenden Ansprüche, dadurch gekennzeichnet, daß die Verbindungsteile (22, 34; 72, 84) im wesentlichen starr ausgebildet sind.

9. Vorrichtung nach einem der voranstehenden Ansprüche, dadurch gekennzeichnet, daß das zweite Halteteil (14; 64) eine Befestigungsfläche (18; 68) zur Befestigung an der Ware umfaßt und daß die Befestigungsflächen (18; 68) der beiden Halteteile (12, 14; 62, 64) bei hergestellter Halteverbindung parallel und voneinander abgewandt sind.

10. Vorrichtung nach einem der voranstehenden Ansprüche, dadurch gekennzeichnet, daß die Verbindungsteile (22, 34; 72, 84) so ausgebildet sind, daß die Halteteile (12, 14; 62, 64) miteinander verrastbar sind.

11. Vorrichtung nach Anspruch 10, dadurch gekennzeichnet, daß ein Verbindungsteil (22, 34; 72, 84) einen federnden, hinterschnittenen Abschnitt (28, 36; 78, 88) umfaßt.

12. Vorrichtung nach einem der voranstehenden Ansprüche, dadurch gekennzeichnet, daß ein Verbindungsteil (34) Randabschnitte (36) umfaßt, die das andere Verbindungsteil (22) bei hergestellter Halteverbindung mehrseitig mit seitlichem Spiel übergreifen.

## Claims

1. Device for mechanically protecting a product against theft, the device comprising a first holding part having an attachment surface for attachment to an object, a second holding part for attachment to the product, a cable linking the two holding parts and linking parts which are associated with each holding part and have undercut sections for producing a detachable, shape-locked holding link between the two holding parts, characterized in that at least one of the linking parts (22, 34; 72, 84) comprises an undercut section (28, 42; 78, 88) having an abutment surface (54; 79, 89) inclined with respect to the attachment surface (18; 68) in such a way that the holding link can be detached by means of a detaching force acting perpendicularly to the attachment surface (18; 68).

2. Device according to Claim 1, characterized in that the angle of inclination enclosed by the abutment surface (54; 79, 89) and the attachment surface (18; 68) is 25 to 60°.

3. Device according to Claim 1 or 2, characterized in that the undercut sections (28, 42; 78, 88) are each disposed at the peripheral regions of the linking parts (22, 34; 72, 84) in such a way that the holding link can be made by a relative movement (94) of the holding parts (62, 64) extending essentially parallel to the attachment surface (68).

4. Device according to one of the preceding claims, characterized in that one of the linking parts (22, 34; 72, 84) comprises two undercut abutment surfaces (54; 79, 89) whose planes have traces extending at an angle to one another in the plane of the attachment surface (18; 68).

5. Device according to Claim 4, characterized in that the two abutment surfaces (79; 89) are disposed in a V-shaped manner with respect to one another.

6. Device according to Claim 4 or 5, characterized in that the angle of intersection of the traces is 50 to 80°.

7. Device according to one of the preceding claims, characterized in that the linking parts (22, 34; 72, 84) are each formed integrally with the holding parts (12, 14; 62, 64).

8. Device according to one of the preceding claims, characterized in that the linking parts (22, 34; 72, 84) are formed in an essentially rigid manner.

9. Device according to one of the preceding claims, characterized in that the second holding part (14; 64) comprises an attachment surface (18; 68) for attachment to the product and in that the attachment surfaces (18; 68) of the two holding parts (12, 14; 62, 64) are parallel to one another and face away from one another when the holding link is made.

10. Device according to one of the preceding claims, characterized in that the linking parts (22, 34; 72, 84) are formed in such a way that the holding parts (12, 14; 62, 64) can be locked together.

11. Device according to Claim 10, characterized in that a linking part (22, 34; 72, 84) comprises a resilient, undercut section (28, 36; 78, 88).

12. Device according to one of the preceding claims, characterized in that a linking part (34) comprises peripheral sections (36) which engage over the other linking part (22) on several sides with lateral play when the holding link is made.

## Revendications

1. Dispositif pour la protection mécanique d'une marchandise à l'encontre d'un vol, le dispositif comportant un premier élément de retenue avec une surface de fixation pour la fixation sur un objet, un second élément de retenue pour la fixation sur la marchandise, un câble reliant les deux éléments de retenue, et des éléments de liaison associés respectivement aux éléments de retenue avec des sections en contre-dépouille pour établir une liaison de retenue détachable des deux éléments de retenue avec coopération de formes, caractérisé en ce que l'un au moins des éléments de liaison (22, 34 ; 72, 84) comprend une section en contre-dépouille (28, 42 ; 78, 88) avec une surface de montée (54 ; 79, 89) inclinée de telle sorte par rapport à la surface de fixation (18 ; 68) que la liaison de retenue est détachable au moyen d'une force de détachement agissant perpendiculairement à la surface de fixation (18 ; 68).

2. Dispositif selon la revendication 1, caractérisé en ce que l'angle d'inclinaison enfermé par la surface de montée (54 ; 79, 89) et par la surface de fixation (18 ; 68) est de 25° à 60°.

3. Dispositif selon l'une ou l'autre des revendications 1 et 2, caractérisé en ce que les sections en contre-dépouille (28, 42 ; 78, 88) sont agencées chacune de telle sorte sur des régions de bordure des éléments de liaison (22, 34 ; 72, 84) que la liaison de retenue est susceptible d'être établie par un mouvement relatif (94) des éléments de retenue (62, 64) qui s'effectue sensiblement parallèlement à la surface de fixation (68).

4. Dispositif selon l'une quelconque des revendications précédentes, caractérisé en ce que l'un des éléments de liaison (22, 34 ; 72, 84) comprend deux surfaces de montée en contre-dépouille (54 ; 79, 89) dont les plans présentent, dans le plan de la surface de fixation (18 ; 68), des traces formant un angle l'une avec l'autre.

5. Dispositif selon la revendication 4, caractérisé en ce que les deux surfaces de montée (79 ; 89) sont disposées en forme de V l'une par rapport à l'autre.

6. Dispositif selon l'une ou l'autre des revendications 4 et 5, caractérisé en ce que l'angle d'intersection des traces est de 50° à 80°.

7. Dispositif selon l'une quelconque des revendications précédentes, caractérisé en ce que les éléments de liaison (22, 34 ; 72, 84) sont réalisés chacun en une seule pièce avec les éléments de retenue (12, 14 ; 62, 64).

8. Dispositif selon l'une quelconque des revendications précédentes, caractérisé en ce que les éléments de liaison (22, 34 ; 72, 84) sont réalisés sensiblement rigides.

9. Dispositif selon l'une quelconque des revendications précédentes, caractérisé en ce que le second élément de retenue (14 ; 64) comprend une surface de fixation (18 ; 68) pour la fixation sur la marchandise, et en ce que les surfaces de fixation (18 ; 68) des deux éléments de retenue (12, 14 ; 62, 64) sont parallèles l'une à l'autre et détournées l'une de l'autre lorsque la liaison de retenue est établie.

10. Dispositif selon l'une quelconque des revendications précédentes, caractérisé en ce que les éléments de liaison (22, 34 ; 72, 84) sont réalisés de telle sorte que les éléments de retenue (12, 14 ; 62, 64) sont susceptibles d'être enclenchés l'un avec l'autre.

11. Dispositif selon la revendication 10, caractérisé en ce qu'un élément de liaison (22, 34 ; 72, 84) comprend une section élastique en contre-dépouille (28, 36 ; 78, 88).

12. Dispositif selon l'une quelconque des revendications précédentes, caractérisé en ce qu'un élément de liaison (34) comprend des sections de bordure (36) qui coiffent avec jeu latéral l'autre élément de liaison (22) sur plusieurs côtés lorsque la liaison de retenue est établie.
